# EUROPÄISCHE PATENTSCHRIFT

(11) **EP 1 534 997 B1**
(45) Veröffentlichungstag und Bekanntmachung des Hinweises auf die Patenterteilung: **29.07.2015**
(21) Anmeldenummer: 03794901.3
(22) Anmeldetag: 20.08.2003
(51) Int. Cl.: F23D 14/02, F23R 3/14, F23R 3/28, F23R 3/34

(54) **Gasturbinenbrenner**
Gas turbine burner
Brûleur d'une turbine à gaz

(30) Priorität: 02.09.2002 EP 02019530
(43) Veröffentlichungstag der Anmeldung: 01.06.2005
(73) Patentinhaber: Siemens Aktiengesellschaft, 80333 München (DE)
(72) Erfinder: BERENBRINK, Peter, 44807 Bochum (DE); BLOMEYER, Malte, 45472 Mülheim (DE); KREBS, Werner, 45481 Mülheim (DE); PRADE, Bernd, 45478 Mülheim (DE); STREB, Holger, 40221 Düsseldorf (DE)
(86) Internationale Anmeldenummer: PCT/EP2003/009222
(87) Internationale Veröffentlichungsnummer: WO 2004/025183

(56) Entgegenhaltungen:
- EP-A- 0 672 865
- EP-A- 0 870 989
- EP-A- 0 902 237
- EP-A- 1 207 350
- WO-A-02/052201
- DE-A- 19 640 818
- DE-A- 19 948 673
- US-A- 5 511 375
- US-A- 6 092 363

## Beschreibung

Die Erfindung betrifft einen Brenner gemäß dem Oberbegriff des Anspruchs 1.

Der Betriebsbereich von Brennern mit Vormischungen, insbesondere in Gasturbinen, wird durch selbsterregte Flammenschwingungen begrenzt.

Solche Verbrennungsinstabilitäten können aktiv, beispielsweise durch Erhöhung der Leistung der Pilotflamme, oder passiv, beispielsweise durch Resonatoren, unterdrückt werden.

Die EP 0 870 989 offenbart Brennstoffauslässe in unterschiedlicher Größe zur Stabilisierung der Flamme bei Niederlastbedingungen, wobei die Öffnungen in einem stromaufwärtigen Bereich am kleinsten sind.

Die EP 1 207 350 offenbart zur Vergößerung des Betriebsbereichs einer Brennkammer das Eindüsen von unterschiedlich angesteuerten Brennstoff/Luft-Gemisch-Strahlen in verschiedene Zielräume innerhalb einer Mischzone.

Die DE 199 48 673 offenbart ein Verfahren zur Vermeidung von thermoakustischen Verbrennungsinstabilitäten, bei dem in der Gasströmung Bereiche mit unterschiedlicher mittlerer Strömungsgeschwindigkeit erzeugt werden und der Brennstoff in diese Bereiche eingedüst wird.

Die EP 0 672 865 beschreibt eine Brennstoffdüse für Diffusions- und Vormischbetrieb.

Die US 6,092,363 offenbart einen Brenner für niedriege NOx-Emissionen, der für den Betrieb mit verschiedenen Brennstoffen geeignet ist. Der Brenner umfasst konzentrisch angeordnete zylinderförmige Passagen mit ringförmigen Brennstoffdüsenkanälen am jeweiligen stromaufwärtigen Ende.

Die US 5,511,375 zeigt eine Vorrichtung zum Mischen von Brennstoff mit Luft für einen Gasturbinenbrenner, bei der sich zur radialen Brennstoffverteilung durch die hohlen Schaufeln eines Diagonalgitters Brennstoffpassagen erstrecken.

Es ist daher Aufgabe der Erfindung, einen Brenner aufzuzeigen, bei dem auf einfache Art und Weise ein stabiler Bereich für die Verbrennung erweitert wird.

Die Aufgabe wird gelöst durch einen Brenner gemäß Anspruch 1. Weitere vorteilhafte Ausgestaltungen des Brenners sind in den Unteransprüchen aufgelistet.

Es zeigen
- Figur 1: einen Brenner,
- Figur 2: einen vergrößerten Ausschnitt aus Figur 1,
- Figur 3: eine Drallschaufel für einen erfindungsgemäß ausgebildeten Brenner,
- Figur 4: eine Drallschaufel für einen erfindungsgemäß ausgebildeten Brenner,
- Figur 5: Geschwindigkeitsvektoren eines strömenden Brennstoffs Luft-Gasgemisches, und
- Figur 6: einen Schnitt entlang der Linie VI-VI der Figur 2.

Figur 1 zeigt einen Brenner 1, insbesondere einen Vormischbrenner 1, insbesondere für eine Gasturbine.

Der Brenner 1 weist eine Brennerlängsachse 46 auf. Längs der Brennerlängsachse 46 ist mittig beispielsweise ein Diffusions- oder Pilotbrenner 43 angeordnet. Im Vormischbetrieb wird der Pilotbrenner 43 zur Unterstützung des Brenners 1 betrieben.

An einem radialen Ende 49 des Diffusionsbrenners 43 wird über einen bspw. zur Längsachse 46 ringförmigen Kanal 13 (Fig. 6) Brennstoff 7 und/oder Luft 4 einer Vormischstrecke 10 und/oder einem Brennraum 19 zugeführt. Anstatt Luft kann auch Sauerstoff oder ein anderes Gas zugeführt werden, das mit dem Brennstoff 7 ein brennbares Brennstoff-Gasgemisch ergibt. Beispielsweise wird zuerst Luft 4 dem Kanal 13 und dann der Brennstoff 7 zugeführt.

Die Luft 4 strömt im Kanal 13 bspw. zumindest an einer Drallschaufel 16 vorbei, wobei die Drallschaufel 16 bspw. Brennstoff 7 dem Kanal 13 zuführt.

Die Drallschaufeln 16 sind bspw. ringförmig, insbesondere äquidistant, um die Brennerlängsachse 46 angeordnet (Fig. 6). Die Luft 4 und der Brennstoff 7 vermischen sich in der Vormischstrecke 10, die gestrichelt angedeutet ist.

Es kann aber auch zuerst der Brennstoff 7 und dann die Luft 4 in dem Kanal 13 zugeführt werden.

Figur 2 zeigt das radiale Ende 49 des Diffusions/Pilotbrenners 43 mit dem ringförmigen Kanal 13.

Der Brennstoff 7 wird über zumindest zwei Brennstoffdüsen 31 dem Kanal 13 zugeführt und strömt dort in einer Strömungsrichtung 88.

Vorzugsweise erfolgt die Brennstoffzuführung über Brennstoffdüsen 31, die in der Drallschaufel 16 angeordnet sind.

Der Brennstoff 7 kann auch über andere Verteilungseinheiten dem Kanal 13 zugeführt werden.

Die Verbrennungsinstabilitäten entstehen durch eine Verteilung der Brennstoffkonzentration 58 nach dem Stand der Technik. In radialer Richtung 55, d.h. senkrecht zur einer Längsachse 46 ist die Konzentration des Brennstoffes ungefähr gleich groß.

Der Betriebsbereich wird erfindungsgemäß erweitert, dadurch, dass ein Abströmwinkel α eines Mediums, d.h. der Winkel zwischen resultierender Geschwindigkeit und Umfangsgeschwindigkeit (Fig. 5), bspw. des Luft- 4 /Brennstoff- 7 Gemisches, in einer radialen Richtung 55 von einem maximalen Wert zu einem minimalen Wert von innen nach außen abnimmt. Dies geschieht durch eine Verwindung der Drallschaufel 16 wie in Figur 4 beschrieben.

Der Abströmwinkel α ist auch der Winkel zwischen der Strömungsrichtung des im Kanal strömenden Mediums (Luft, Sauerstoff, Brennstoff, Gemische davon) und einer Ebene, deren Normale die Brennerlängsachse 46 ist.

Durch eine erfindungsgemäße zusätzliche Verteilung 52 für die Brennstoffkonzentration, die in radialer Richtung 55 zu zumindest einem Zeitpunkt während des Betriebes des Brenners 1 nicht konstant ist, wird die Stärke der Verbrennungsschwingungen reduziert. Auch auf diese Weise kann der Betriebsbereich für den Brenner 1 erweitert werden.

Die Brennstoffkonzentration verändert sich bspw. in radialer Richtung 55 gesehen ausgehend von der Mitte, d.h. von der Brennerlängsachse 46, nach außen, insbesondere nimmt die Brennstoffkonzentration bspw. linear ab oder zu.

Es kann auch eine nichtlineare Ab- oder Zunahme vorliegen. Figur 3 zeigt eine Drallschaufel 16, mit der dies realisiert werden kann.

Figur 3 zeigt eine Drallschaufel 16 für einen Brenner. Die Drallschaufel 16 weist eine Anströmkante 67 und eine Abströmkante 70 auf. Im Kanal 13 strömt das Medium in Strömungsrichtung 88 zuerst an der Anströmkante 67 und dann an der Abströmkante 70 vorbei.

Im Bereich der Anströmkante 67 ist ein Kern 73 vorhanden, in dem eine Zufuhr 64 für Brennstoff 7 vorhanden ist. Die Zufuhr 64 ist beispielsweise ein Sackloch. In radialer Richtung 55 gesehen, parallel zur Abströmkante 70, sind in der Zufuhr 64 Löcher vorhanden, die die Brennstoffdüsen 31 darstellen. Durch diese Brennstoffdüsen 31 gelangt der Brennstoff 7 in den Kanal 13. Die Durchmesser der Löcher der Brennstoffdüsen 31 der im Brenner eingebauten Drallschaufel 1 verändern sich in radialer Richtung 55 entsprechend der Konzentrationsverteilung 52 und nimmt bspw. in radialer Richtung 55 von innen nach außen gesehen ab.

Das Medium, das an der Drallschaufel 16 vorbeiströmt, erfährt einen Abströmwinkel α.

Figur 4 zeigt eine Drallschaufel 16 für einen erfindungsgemäßen Brenner 1.

Die Drallschaufel 16 ist bspw. bezüglich der Größe und Verteilung der Brennstoffdüsen 31 wie die Drallschaufel in Figur 3 ausgebildet.

Darüber hinaus ist das Schaufelblatt 61 um eine Windungsachse 76 noch gewunden.

Die Windungsachse 76 bildet mit der Strömungsrichtung 88 einen von null verschiedenen Schnittwinkel und liegt insbesondere bei 90°.

Ein Gas oder ein Brennstoff-Luftgemisch, das an der Drallschaufel 16 von der Anströmkante 67 zur Abströmkante 70 strömt, erfährt in radialer Richtung 55 gesehen verschiedene Abströmwinkel α, d.h. an einem Ende der Drallschaufel 16 im Bereich der Abströmkante 70 wird ein anderer Abströmwinkel α1 erzeugt als an dem anderen Ende, einem Abströmwinkel α2 (ungleich α1), in Richtung einer Längsachse der Zufuhr 64 betrachtet. Insbesondere nimmt der Abströmwinkel α linear ab. Es kann auch eine nichtlineare Zu- oder Abnahme vorliegen.

Diese Verteilung in radialer Richtung 55 des Abströmwinkels α unterdrückt ebenso Verbrennungsinstabilitäten, so dass der Betriebsbereich für den Brenner 1 erweitert wird.

Im Kanal 13 bildet das strömende Medium an der Drallschaufel 16 mit der Strömungsrichtung 88 in dem Kanal 13 den Abströmwinkel α.

Die Drallschaufel 16 ist nach der Erfindung verwunden und kann auch verschiedene Durchmesser für die Brennstoffdüsen aufweisen.

Figur 5 zeigt die Anordnung der verschiedenen Strömungsvektoren des in dem Kanal 13 strömenden Gases. Der Vektor 79 stellt die meridionale Geschwindigkeitskomponente dar. Der Vektor 82 stellt die Umfangsgeschwindigkeit dar, so dass sich eine resultierender Geschwindigkeitssektor 85 ergibt. Der Winkel zwischen der resultierenden Geschwindigkeit 85 und der Umfangsgeschwindigkeit 82 stellt den Abströmwinkel α dar. Der Winkel 90°- α ist der komplementäre Winkel. Der Abströmwinkel α ist auch der Winkel zwischen der Strömungsrichtung des strömenden Mediums und einer Ebene, die senkrecht zur Brennerlängsachse 46 verläuft.

## Patentansprüche

1. Brenner (1),
bei dem Luft und/oder Sauerstoff (4) zugeführt wird, die/der in einer Strömungsrichtung (88) strömt,
wobei der Brenner (1) einen Kanal (13) aufweist,
in dem ein Medium strömt, wobei in dem Kanal (13) zumindest eine Drallschaufel (16) angeordnet ist, wobei die Drallschaufel (16) ein Schaufelblatt (61) aufweist, das um eine Windungsachse (76) verwunden ist, so dass das in der Strömungsrichtung (88) an der Drallschaufel (16) vorbeiströmende Gas längs einer Kante des Schaufelblatts (61), die mit der Strömungsrichtung (88) einen von null verschiedenen Schnittwinkel aufweist,
verschiedene Abströmwinkel (α) aufweist, so dass die Luft und/oder der Sauerstoff (4) in einer Ebene senkrecht zur Strömungsrichtung (88) eine Verteilung eines Abströmwinkels aufweist, und die Verteilung des Abströmwinkels nicht konstant ist, um Verbrennungsinstabilitäten beim Betrieb des Brenners (1) zu vermeiden, wobei der Brenner (1) eine Brennerlängsachse (46) aufweist, die den inneren Bereich des Brenners (1) darstellt,
wobei der Brenner (1) eine zur Brennerlängsachse (46) senkrecht angeordnete radiale Richtung (55) aufweist,
wobei der Abströmwinkel (α)zwischen seiner Strömungsrichtung (88) und einer Ebene senkrecht zur Brennerlängsachse (46) eines an einer Drallschaufel (16) vorbeiströmenden Gases in radialer Richtung (55) an der Drallschaufel (16) verschiedene Abströmwinkel (α) aufweist, **dadurch gekennzeichnet, dass** der Abströmwinkel (α) in radialer Richtung (55) von innen nach außen abnimmt.

2. Brenner nach Anspruch 1,
**dadurch gekennzeichnet, dass** Brennstoff (7) über zumindest eine Brennstoffdüse (31) in der Drallschaufel (16) in den Kanal (13) zuführbar ist, dass die Drallschaufel (16) Brennstoffdüsen (31) aufweist, deren Durchmesser unterschiedlich ist, so dass die Konzentrationsverteilung (52) des Brennstoffs (7) nicht konstant ist und sich in der radialen Richtung (55) verändert.

3. Brenner nach Anspruch 2,
**dadurch gekennzeichnet, dass** der Durchmesser der Brennstoffdüsen (31) der eingebauten Drallschaufel (16) in der radialen Richtung (55) von innen nach außen abnimmt, so dass die Konzentrationsverteilung (52) des Brennstoffs (7) von innen nach außen abnimmt.

4. Brenner nach Anspruch 1,
**dadurch gekennzeichnet,**
**dass** der Brennstoff (7) oder die Luft oder der Sauerstoff (4) dem Kanal (13) zuführbar ist, und
**dass** der Kanal (13) ringförmig um die Brennerlängsachse (46) ausgebildet ist.

5. Brenner nach Anspruch 4,
**dadurch gekennzeichnet, dass** in dem Kanal (13) ein Brennstoff-Gasgemisch strömt.

6. Brenner nach Anspruch 1,
**dadurch gekennzeichnet, dass** der Brenner (1) ein Gasturbinenbrenner ist.

7. Brenner nach Anspruch 1,
**dadurch gekennzeichnet, dass** der Brenner (1) einen Diffusions- oder Pilotbrenner (43) aufweist.

8. Brenner nach Anspruch 1,
**dadurch gekennzeichnet, dass** der Brenner (1) ein Vormischbrenner ist.

## Claims

1. Burner (1),
wherein air and/or oxygen (4) is supplied which flows in a flow direction (88), wherein the burner (1) has a channel (13) in which a medium flows, wherein at least one swirl blade (16) is disposed in the channel (13), wherein the swirl blade (16) has a bladed disk (61) which is wound around a winding axis (76) such that the gas flowing past the swirl blade (16) in the flow direction (88) along an edge of the bladed disk (61) which forms an intersecting angle not equal to zero with the flow direction (88) has different outflow angles (α), so that the air and/or oxygen (4) have a distribution of an outflow angle in a plane perpendicular to the flow direction (88), and the distribution of the outflow angle is not constant in order to avoid combustion instabilities during operation of the burner (1), wherein the burner (1) has a burner longitudinal axis (46), which represents the interior area of the burner (1), wherein the burner (1) has a radial direction (55) disposed perpendicularly to the burner longitudinal axis (46),
wherein the outflow angle (α) between its flow direction (88) and a plane perpendicular to the burner longitudinal axis (46) of a gas flowing past the swirl blade (16) has different outflow angles (α) in the radial direction (55) on the swirl blade (16), **characterised in that** the outflow angle (α) decreases in the radial direction (55) from the interior to the exterior.

2. Burner according to claim 1,
**characterised in that** fuel (7) can be supplied into the channel (13) via at least one fuel nozzle (31) in the swirl blade (16), that the swirl blade (16) has fuel nozzles (31) whose diameters vary, with the result that the concentration distribution (52) of the fuel (7) is not constant and varies in the radial direction (55).

3. Burner according to claim 2,
**characterised in that** the diameter of the fuel nozzles (31) of the installed swirl blade (16) decreases in the radial direction (55) from the interior to the exterior, so that the concentration distribution (52) of the fuel (7) varies from the interior to the exterior.

4. Burner according to claim 1,
**characterised in that**
the fuel (7) or the air or the oxygen (4) can be supplied to the channel (13), and
the channel (13) is embodied annularly around the burner longitudinal axis (46).

5. Burner according to claim 4,
**characterised in that** a fuel-gas mixture flows in the channel (13).

6. Burner according to claim 1,
**characterised in that** the burner (1) is a gas turbine burner.

7. Burner according to claim 1,
**characterised in that** the burner (1) has a diffusion or pilot burner (43).

8. Burner according to claim 1,
**characterised in that** the burner (1) is a premix burner.

## Revendications

1. Brûleur (1),
auquel on apporte de l'air et/ou de l'oxygène (4),
qui s'écoule dans un sens (88) d'écoulement,
le brûleur (1) ayant un canal (13), dans lequel s'écoule un fluide, au moins une pale (16) de tourbillonnement étant disposée dans le canal (13), la pale (16) de tourbillonnement ayant une lame (61), qui est tordue autour d'un axe (76) de torsion, de manière à ce que le gaz, passant sur la pale (16) de tourbillonnement, dans le sens (88) d'écoulement, ait le long d'un bord de la lame (61) de la pale, qui a, avec le sens (88) d'écoulement, un angle d'intersection différent de zéro,
des angles (α) de sortie différents, de manière à ce que l'air et/ou l'oxygène (4) aient, dans un plan perpendiculaire au sens (88) d'écoulement, une répartition d'un angle de sortie et la répartition de l'angle de sortie n'est pas constante pour empêcher des instabilités de combustion, lorsque le brûleur (1) fonctionne, le brûleur (1) ayant un axe (46) longitudinal, qui représente la partie intérieure du brûleur (1),
le brûleur (1) ayant une direction (55) radiale, disposée perpendiculairement à l'axe (46) longitudinal du brûleur,
dans lequel l'angle (α) de sortie, entre son sens (88) d'écoulement et un plan perpendiculaire à l'axe (46) longitudinal du brûleur d'un gaz passant sur une pale (16) de tourbillonnement, a, dans la direction (55) radiale, sur la pale (16) de tourbillonnement, des angles (α) de sortie différents, **caractérisé en ce que** l'angle (α) de sortie diminue dans la direction (55) radiale de l'intérieur à l'extérieur.

2. Brûleur suivant la revendication 1,
**caractérisé en ce que** le combustible (7) peut être apporté au canal (13), par au moins une buse (31) à combustible dans la pale (16) de tourbillonnement, **en ce que** la pale (16) de tourbillonnement a des buses (31) à combustible de diamètres différents, de manière à ce que la répartition (52) de concentration du combustible (7) ne soit pas constante et se modifie dans la direction (55) radiale.

3. Brûleur suivant la revendication 2,
**caractérisé en ce que** le diamètre des buses (31) à combustible de la pale (16) de tourbillonnement montée diminue dans la direction (55) radiale de l'intérieur vers l'extérieur, de sorte que la répartition (52) de concentration du combustible (7) diminue de l'intérieur vers l'extérieur.

4. Brûleur suivant la revendication 1,
**caractérisé en ce que** le combustible (7) ou l'air ou l'oxygène (4) peut être apporté au canal (13) et
le canal (13) est constitué de manière annulaire autour de l'axe (46) longitudinal du brûleur.

5. Brûleur suivant la revendication 4,
**caractérisé en ce qu'**un mélange de combustible et de gaz s'écoule dans le canal (13).

6. Brûleur suivant la revendication 1,
**caractérisé en ce que** le brûleur (1) est un brûleur de turbine à gaz.

7. Brûleur suivant la revendication 1,
**caractérisé en ce que** le brûleur (1) a un brûleur (43) de diffusion ou pilote.

8. Brûleur suivant la revendication 1,
**caractérisé en ce que** le brûleur (1) est un brûleur de mélange préalable.
